# FASCICULE DE BREVET EUROPEEN

(11) **EP 0 011 546 B1**
(45) Date de publication et mention de la délivrance du brevet: **01.02.1984**
(21) Numéro de dépôt: 79400827.6
(22) Date de dépôt: 06.11.1979
(51) Int. Cl.: A47C 4/04, A47B 3/00, A47C 3/04

(54) **Meubles pliants et gerbables**
Stapelbare Klappmöbel
Folding and stackable furniture

(30) Priorité: 10.11.1978 FR 7831832
(43) Date de publication de la demande: 28.05.1980
(73) Titulaire: AMI Société anonyme française, F-21120 Is-Sur-Tille (FR); Lescure, Jacques, F-21120 Is Sur Tille (FR)
(72) Inventeur: Lescure, Jacques, F-21120 Is sur Tille (FR)
(74) Mandataire: Bouju, André

## Description

La présente invention concerne des meubles pliants et gerbables de structure améliorée. Cette invention vise plus particulièrement mais non limitativement des meubles relativement légers et de structure simple du genre utilisé pour l'équipement des jardins, plages, terrasses de café et autres lieux de plein air. Ces meubles peuvent également être utilisés à titre d'appoint à l'intérieur.

Le mobilier pour les jardins, les hôtels, cafés, collectivités ainsi que pour l'intérieur des logements demande à être rangé dans le minimum de place. A cette fin, on connaît des meubles pliables et des meubles gerbables, c'est-à-dire susceptibles d'être emboîtés les uns dans les autres.

Le pliage tel qu'il est pratiqué actuellement fait perdre aux sièges leur rigidité et pose également de nombreux problèmes de réalisation et d'entretien. En effet, le pliage nécessite généralement que l'article comporte au moins trois parties articulées les unes par rapport aux autres, si l'on ne veut pas utiliser une matière souple telle que toile, ou voile de matière plastique pour constituer la surface d'appui. De plus, il y aurait intérêt pour les meubles pliants à ce que le pliage puisse être effectué même si le meuble est équipé de coussins utiles pour le confort. Or, tel n'est généralement pas le cas.

On connaît certes d'après le US-A-3 861 746 une chaise constituée de seulement deux sous-ensembles dont l'un comprend l'assise et deux pieds, l'autre un cadre et les deux autres pieds. Chacun des bâtis présente à son bord opposé aux pieds des moyens pour prendre appui sur l'autre bâti en position de service dans laquelle l'assise est rabattue contre le cadre. En outre, le cadre est relié à un dossier par deux jonctions arrondies contre lesquelles se logent en service des saillies latérales présentant des arrondis de même courbure. Ceci a pour but de procurer un axe d'articulation entre les deux sous-ensembles. En position de serivice, un bourrelet postérieur de l'assise s'engage derrière le dossier et assure la cohésion de l'articulation. Mais dès que l'assise bascule, ne serait-ce que d'un angle assez faible, vers la position repliée, le dossier échappe au bourrelet et les deux bâtis sont complètement flottants l'un par rapport à l'autre, pouvant même se dissocier complètement. Ceci est très gênant, voire dangereux pour le stockage et le transport en position repliée.

Pour remédier à cet inconvénient, le GB-A-595 440 propose de relier à l'arrière le cadre et le bâti par une articulation permanente du type axe, seul l'avant du cadre et de l'assise étant en appui dissociable pour le rangement. Mais on retrouve alors l'inconvénient classique des sièges articulés, à savoir que l'articulation est soumise à de fortes contraintes et prend de plus en plus rapidement du jeu au détriment de la rigidité du siège.

Le but de l'invention est de proposer un meuble pliant qui soit cohérant en position repliée sans avoir pour autant de propension à prendre du jeu à l'usage.

L'invention vise ainsi un meuble pliant comportant une surface d'appui - ou assise - et quatre pieds et constitué de deux sous-ensembles - ou bâtis - portant chacun deux pieds, l'un au moins des bâtis portant une partie au moins de l'assise à laquelle sont attenants deux pieds orientés transversalement, et le second bâti comprenant un cadre muni des deux autres pieds, chacun des bâtis présentant au voisinage de son bord opposé à ses deux pieds des moyens pour prendre appui sur l'autre bâti lorsque le meuble est dans sa position de service dans laquelle il y a emboîtement des bâtis relativement au cadre avec mise en place corrélative de l'assise, les deux bâtis étant articulés l'un à l'autre selon un axe situé entre les deux lignes d'appui sensiblement parallèles définies en position de service par les moyens d'appui précités.

Suivant l'invention, le meuble pliant est caractérisé en ce que l'axe d'articulation est matérialisé par des éléments du type axe disposés sur chacun des bords latéraux du couple cadre-assise et reliant positivement le cadre à l'assise, ledit axe étant disposé sensiblement au milieu entre les deux lignes d'appui précitées.

Ainsi, l'articulation définit en permanence la position relative des deux bâtis et assure donc la cohésion du meuble, même lorsqu'il est replié.

Cependant, l'axe d'articulation n'est pas sujet à une usure rapide car lorsque le meuble supporte une charge celle-ci se reporte sur les deux lignes d'appui mais non sur l'axe. En d'autres termes, l'axe est cinématiquement surabondant en position de service du siège.

Dans une réalisation particulière, l'un des bâtis comprend seulement l'assise et deux pieds, l'autre bâti comprenant seulement le cadre et les deux autres pieds, de manière à constituer un tabouret. A partir de cette structure élémentaire, on peut constituer, comme on le verra, sans augmenter le nombre de pièces articulées, des meubles plus élaborés: chaises, fauteuils, tables notamment.

D'autres particularités et avantages de l'invention résulteront encore de la description ci-après.

Aux dessins annexés donnés à titre d'exemples non limitatifs, on an représenté diverses formes d'exécution de l'invention conduisant à des meubles pliants et gerbables d'usages différents.

Les figures 1 à 6 concernent une version tobouret pour laquelle:
la figure 1 est une vue en perspective éclatée des deux bâtis;
la figure 2 est la vue en perspective des dex bâtis en position de service;
la figure 3 est la vue de face correspondante;
la figure 4 montre le gerbage de deux tabourets;
la figure 5 est une vue de côté montrant le tabouret replié;
la figure 6 est une vue à plus grande échelle montrant les moyens d'assujétissement du tabouret en position de service.
Les figures 7 à 12 concernent une version chaise de l'invention:
la figure 7 est une vue en perspective éclatée des deux bâtis du meuble;
la figure 8 montre la chaise assemblée en position de service;
la figure 9 est la vue de face correspondante;
la figure 10 est la vue en coupe transversale suivant X-X de la figure 9;
la figure 11 montre des chaises en position de gerbage;
la figure 12 est la vue de côté de la chaise en position repliée.
Les figures 13 à 15 montrent une version fauteuil à accoudoir, repliable:
la figure 13 est la vue de face du fauteuil en postion de service;
la figure 14 est la vue latérale correspondante;
la figure 15 est la vue latérale du meuble en position repliée.
Les Figures 16 à 22 montrent une version fauteuil à dossier réglable, en perticulier:
la figure 16 est une vue en perspective éclatée des éléments constitutifs du fauteuil;
la figure 17 montre le fauteuil monté, en position de service;
la figure 18 est la vue de face correspondante;
la figure 19 est une vue latérale à plus grande échelle montrant le dispositif de réglage de l'inclinaison du dossier;
la figure 20 est une vue partielle en coupe suivant XX-XX de la figure 19 et à plus grande échelle;
la figure 21 est une vue latérale du fauteuil muni de coussins en position repliée;
la figure 22 est une vue similaire du même fauteuil sans coussins.
Les figures 23 à 25 montrent une version table pliante dans laquelle:
la figure 23 est une vue partie en élévation latérale, partie en coupe longitudinale de la table;
la figure 24 est une vue en bout de la table en position de service;
la figure 25 est une vue latérale de la table en position repliée.

On va expliciter ci-après les diverses versions de l'invention constituant des meubles pliants et garbables à destinations multiples, notamment tabourets, chaises, fauteuils et tables. Dans cette description, les mêmes éléments ou les éléments analogues seront, pour simplifier, pourvus des mêmes références.

De préférence, les deux sous-ensembles - ou bâtis - constituant la partie fondamentale du meuble peuvent être identiques quelle que soit la version adoptée, ceci pour assurer une économie importante d'outillage et une normalisation de la fabrication. Néanmoins, si on recherche une diversité de formes, les bâtis pourraient être évidemment différents d'un type de meuble à l'autre.

Dans la version de base de l'invention visée aux figures 1 à 6, et concernant, en l'espèce, un meuble à usage de siège, et plus particulièrement de tabouret, celui-ci comprend deux sous-ensembles ou bâtis: 1 et 2 respectivement, portant chacun deux pieds 3 et 4.

Le bâti 1 comprend une assise 5 de préférence rigide et constituée par exemple par une succession de lattes 7 à clairevoie montées entre deux longerons 9 qui bordent ces lattes latéralement.

Aux longerons 9 font suite les pieds 3 qui s'étendent transversalement par rapport à eux en formant de préférence un angle obtus. Les pieds droits présentent une forme de dièdre.

Le profil du bâti 1 vu suivant un plan perpendiculaire à son axe AA d'articulation avec le bâti 2, est sensiblement en V, l'une des branches du V correspondant aux longerons 9 et l'autre aux pieds 3. Ces derniers sont d'autre part réunis par une traverse arrière 11 placée au-dessous d'un décrochement 13 ménagé dans les longerons 9 au-delà de l'assise 5. Complémentairement cette assise présente dans sa partie antérieure une latte transversale 15 placée de champ par rapport au plan de l'assise.

De son côté, le bâti 2 comporte un cadre constitué par deux longerons 6 réunis vers l'arrière par une traverse 8 ménagée dans la partie haute du cadre et vers l'avant par une seconde traverse 10 ménagée en haut des pieds 4 et dans la partie basse du cadre 12 formé par les longerons 6 et les traverses 8 et 10.

La traverse 10 est en effet placée au-dessous d'un décrochement 14 des longerons 6. Dans cette version, les pieds 4 présentent également une forme de dièdre et en vue de profil l'ensemble des pieds 4 et des longerons 6 forme un V d'angle obtus.

L'axe AA d'articulation commun aux deux bâtis 1 et 2 est de préférence placé au milieu de l'assise 5 et du cadre 12. Cet axe est matérialisé par deux boulons ou analogues 16 destinés à brocher les longerons 6 et lorsque le bâti 1 est emboîté dans le bâti 2, l'assise 5 venant alors à l'intérieur du cadre 12 en position de service du siège.

Des moyens à frottement contrôlé tendent à s'opposer au pliage du meuble lorsque celui-ci est en position de service. Ces moyens comprennent dans l'exemple considéré, un tenon 17 faisant saillie sur chaque longeron 9 et qui vient se loger en position de service entre deux lèvres 18 par exemple en élastomère (figure 6) placées en regard sur la face interne des longerons 6. En position de service, le tenon 17 est engagé à force entre les lèvres 18 et ne peut en être sorti que par un effort de friction. Bien entendu, tout autre moyen connu tel que joint dur par serrage en fin de mouvement pourrait être prévu pour immobiliser les bâtis 1 et 2 l'un par rapport à l'autre en position de service.

Comme on le voit sur la figure 2, l'assise 5 et le cadre 12 sont aménagés pour permettre des appuis mutuels contrariés des deux bâtis l'un sur l'autre en position des service du meuble. Plus précisément, la traverse frontale 15 de l'assise 5 prend appui sur la traverse basse 10 du cadre 12 alors que les décrochements 13 des longerons 9 prennent appui sur la traverse 8 du même cadre 12, cette traverse faisant, du reste, suite à l'assise 5.

Comme on le voit sur la figure 4, les tabourets ainsi constitués 21A, 21B peuvent être gerbés par emoîtement les uns sur les autres grâce à l'inclinaison et à la forme des pieds 3 et 4.

Si l'on tend à rapprocher les pieds 3 et 4, on peut faire pivoter l'un par rapport à l'autre les deux bâtis 1 et 2 et amener le tabouret en position de pliage comme le montre la figure 5. On voit sur cette dernière la distance séparant en position repliée la traverse 8 le l'assise 5, ce qui permet le maintien en place d'un coussin schématisé en 22.

On voit qu'il est possible ainsi de réaliser un meuble pliant ne comportant que deux éléments. En position de service, ce meuble présente une très grande stabilité en raison des appuis contrariés prévus pour les deux bâtis. De plus, du fait de la position sensiblement médiane de l'axe AA, les efforts observés en service sur les contre-appuis restent toujours modérés. Le siège ne risque donc pas de se déformer à l'usage, et d'autre part, il peut recevoir une forme rationnelle tout en respectant l'esthétique. En particulier, les pieds 3 et 4 ne sont pas trop écartés de l'assise 5. La limitation des efforts en position de service permet d'utiliser pour constituer les bâtis, tous metériaux tels que bois, métal, contreplaqué, bois aggloméré, matière plastique ou l'association de ces divers matériaux. En particulier, il n'est pas indispensable d'utiliser des matières présentant une grande rigidité. On voit que l'ensemble une fois plié ne présente pas un encombrement supérieur à celui d'un siège articulé classique constitué de plus de deux éléments.

La limitation du nombre de pièces offre encore l'avantage d'une rigidité accrue. En effet, les jeux de fonctionnement s'additionnent lorsque le nombre des pièces mobiles augmente.

En raison de la simplification extrême du mécanisme, le degré de liberté dans les formes conféré aux deux bâtis est important et ceci permet aux décorateurs de donner aux meubles des styles très variés, les dessins des formes d'exécution représentées ayant été volontairement très dépouillés. Enfin, comme les liaisons mobiles toujours onéreuses sont ici réduites au minimum, le prix de revient du meuble est particulièrement économique.

Compte tenu du nombre important de meubles pliants comportant nécessairement plusieurs parties, il n'était pas évident, pour le technicien, qu'il serait possible de réaliser un meuble ne comportant que deux éléments constitutifs et offrant l'ensemble des avantages qui viennent d'être exposés.

On décrira maintenant plus sommairement les autres versions du meuble visées par l'invention, en s'attachant essentiellement aux différences par rapport à la précédente.

Dans la version chaise des figures 7 à 12, le cadre 12 est prolongé au-delà de la traverse 8 par deux montants 24 réunis par un dossier 25, formé par exemple de traverses. Les montants 24 sont ainsi disposés du côté opposé aux pieds 4 et s'étendent dans la direction contraire de ces derniers. Par contre, l'autre bâti 1 présente une structure identique à celle de la version précédente. On voit sur les figures 9 et 10 que la chaise ainsi constituée présente, en position de service, un aspect très voisin d'une chaise ordinaire non pliante. Cette chaise peut néanmoins être gerbée comme le montre la figure 11 (chaises superposées 26A, 26B), alors qu'en position repliée (figure 12), l'encombrement de la chaise malgré les montants 24 diffère peu de celui d'une chaise pliante comportant un plus grand nombre d'éléments constitutifs.

La chaise des figures 7 à 12 peut aisément être transformée en fauteuil à accoudoirs mobiles par adjonction de deux accoudoirs 28 articulés aux montants 24 au moyen d'axes 30 (figures 13 à 15). Au-delà de ces axes, chaque accoudoir 28 comporte une patte 32 en forme de crochet qui vient buter contre le montant 24 lorsque l'accoudoir 28 est disposé de manière sensiblement parallèle à l'assise 5.

En position repliée du siège, les accoudoirs 28 peuvent être rabattus le long des montants 24 (figure 15).

La version des figures 16 à 22 concerne un fauteuil dérivé du précédent, mais présentant la particularité d'avoir des accoudoirs fixes en orientation et un dossier mobile en inclinaison.

La structure du bâti 2 portant le cadre est la même que précédemment, à cette différence près que les montants 24 sont ici limités à une faible hauteur au-dessus de la traverse supérieure 8 du cadre et sont prolongés à angle droit par les accoudoirs rigides 36 s'étendant de manière sensiblement parallèle aux longerons 6 du cadre 12.

Entre les montants 24 est disposé un dossier orientable 38 qui comprend deux montants 40 solidarisés par des traverses 42. La base des montants 40 est reliée aux montants 24 par des axes d'articulation 44 (figure 20) tels que des boulons, qui traversent des trous en boutonnière 46 ménagés dans les montants 24.

Complémentairement les montants 40 sont munis de tétons 48 qui pénètrent dans des échancrures échélonnées 50 d'une crémaillère arquée 52, pratiquée en creux dans l'épaisseur du montant 24.

On comprend qu'en tirant vers le haut le dossier 38, on puisse faire passer les tétons 48 d'une échancrure 50 à la suivante, permettant d'amener ce dossier 38 dans les positions successives 38A, 38B, 38C de la figure 19.

Dans cette version comme dans les précédentes, ainsi que l'illustrent les figures 21 et 22, on voit que l'encombrement du fauteuil replié reste faible malgré la présence des accoudoirs fixes 36. Par ailleurs, l'espace ménagé entre le dossier 38, l'assise 5, et la traverse supérieure 8 du cadre restent toujours suffisants pour permettre le maintien en place des coussins 22a et 22b fixés sur l'assise 5 et sur le dossier 38.

Dans la version des figures 23 à 25 qui concernent une table pliante, les deux longerons horizontaux 146 du cadre 12 du bâti 2 entourent deux autres bâtis mobiles 1a, 1b, disposés symétriquement à chaque extrémité du cadre et comportant chacun, outre les pieds 3a, 3b, des éléments d'assise 5a, 5b, constitués par des lattes parallèles comme pour le bâti 1 de la figure 1. De son côté le cadre 12 du bâti 2 porte à chaque extrémité une traverse supérieure 8 et une traverse inférieure 10 contre lesquelles viennent, suivant des appuis contrariés, des épaulements 31, 32 formés par des décrochements aux deux extrémités des longerons 9. Les bâtis 1a, 1b sont ainsi calés en position de service. Dans la version considérée, le cadre 12 comporte une surface d'appui complémentaire 56 constituée par des lattes transversales qui sont situées dans le prolongement des assises 5a, 5b.

On voit que la table pliante, ainsi constituée se présente comme un table ordinaire lorsqu'elle est en position de service, et qu'elle occupe une fois pliée un volume très réduit comme le montre la figure 25.

En prévoyant des cadres 12 de longueur différente et en aménageant en conséquence la longueur de l'assise centrale 56, il est possible de réaliser des tables de différentes dimensions, tout en utilisant aux extrémités les mêmes bâtis 1a,1b.

## Revendications

1. Meuble pliant comportant une surface d'appui (5, 5b) - ou assise - et quatre pieds (3, 4, 3a, 3b) et constitué de deux sous-ensembles - ou bâtis - portant chacun deux pieds, l'un au moins des bâtis (1, 1a, 1b) portant une partie au moins de l'assise (5, 5b) à laquelle sont attenants deux pieds (3, 3a, 3b) orientés transversalement, et le second bâti comprenant un cadre (12) muni des deux autres pieds, chacun des bâtis présentant au voisinage de son bord opposé à ses deux pieds (3, 4, 3a, 3b) des moyens (8, 15, 9) pour prendre appui sur l'autre bâti lorsque le meuble est dans sa position de service dans laquelle il y a emboîtement des bâtis (1, 1 a, 1 b, 2) relativement au cadre (12) avec mise en place corrélative de l'assise, les deux bâtis (1, 1a, 1b, 2) étant articulés l'un à l'autre selon un axe (AA) situé entre les deux lignes d'appui sensiblement parallèles définies en position des service par les moyens d'appui précités (8, 9, 15), caractérisé en ce que l'axe d'articulation est matérialisé par des éléments (16) du type axe disposés sur chacun des bords latéraux du couple cadre-assise et reliant positivement le cadre à l'assise, ledit axe étant disposé sensiblement au mileu entre les deux lignes d'appui précitées.

2. Meuble conforme à la revendication 1, caractérisé en ce que pour permettre les appuis précités, le cadre (12) de l'un des bâtis (1, 1a, 1b) comprend deux traverses opposées (8, 10) contre lesquelles vient buter !'assise (5) en position de service, l'une de ces traverses (10) étant placée au-dessous de l'assise (5) et l'autre (8) au-dessus.

3. Meuble conforme à l'une des revendications 1 ou 2, caractérisé en ce que l'un des bâtis (1) porte la majeure partie de l'assise alors que l'autre (2) comprend un cadre (12) évidé dont les éléments de l'assise (8) constituent des butées pour le premier (1) en position de service.

4. Meuble conforme à l'une des revendications 1 à 3, caractérisé en ce que le cadre (12) de l'un des bâtis (2) est disposé autour de l'autre bâti (1) en position de service.

5. Meuble conforme à l'une des revendications 1 à 4, caractérisé en ce que l'un des bâtis (1) comprend seulement l'assise (5) et deux pieds (3), l'autre bâti (2) comprenant seulement le cadre (12) et les deux autres pieds (4), de manière à constituer un tabouret.

6. Meuble conforme à l'une des revendications 1 à 4, caractérisé en ce que l'un des bâtis (1) comprend seulement l'assise (5) et deux pieds (3), l'autre bâti comprotant un cadre (12) qui, d'un côté, porte deux pieds (4) et de l'autre les montants (24) d'un dossier (25) s'étendant en direction opposée de manière à constituer une chaise.

7. Meuble conforme à la revendication 6, caractérisé en ce que les montants (24) du dossier portent des accoudoirs articulés (28) pouvant être rabattus le long de ces montants (24) en position repliée du siège.

8. Meuble à usage de siège conforme à la revendication 6, caractérisé en ce qu'en position repliée, un espace suffisant est réservé entre l'assise (5) et le dossier (25) pour permettre le maintien des coussins (22).

9. Meuble conforme à l'une des revendications 1 à 5, caractérisé en ce que le cadre (12) de l'un des bâtis entoure deux autres bâtis (1a, 1b) disposés symétriquement et comportant chacun une assise (5a, 5b) et deux pieds (3a, 3b), de manière à constituer une table pliante.

10. Meuble conforme à la revendication 9, caractérisé en ce que le cadre comporte une surface d'appui complémentaire (56) disposée entre les deux assises (5a, 5b) des bâtis articulés (1a, 1 b) portant les pieds (3a, 3b), lorsque ceux-ci sont en position de service.

11. Meuble conforme à l'une des revendications 1 à 10, caractérisé en ce qu'en position de service, chaque paire de pieds (3, 4, 3a, 3b) forme un angle obtus avec la partie de l'assise (5, 5a, 5b) dirigée vers l'autre paire de pieds.

12. Meuble conforme à l'une des revendications 1 à 4, caractérisé en ce que l'un des bâtis (1) comprend seulement l'assise (5) et deux pieds (3) et en ce que l'autre bâti (2) comporte un cadre qui, d'un côté, porte deux pieds (4), et de l'autre, deux éléments de montants (24) prolongés par des accoudoirs (36) qui s'étendent de façon sensiblement parallèle au cadre, le cadre portant de plus un dossier articulé (38), des moyens (46, 48, 52) étant de plus prévus pour régler l'inclinaison du dossier (38) de manière à constituer un fauteuil à dossier réglable.

13. Meuble conforme à la revendication 12, caractérisé en ce que les moyens pour régler l'inclinaison du dossier comprennent sur ce dernier un axe pivotant dans une boutonnière (46) de chaque élément de montant (24) du bâti (2) et un téton (48) capable de pénétrer dans l'une des échancrures échelonnées d'une crémaillère (52) pratiquée dans l'épaisseur de cet élément de montant (24).

14. Ensemble de meubles modulaires conformes à l'une des revendications 1 à 4, 8 ou 11 à 13, caractérisés en ce qu'ils comprennent en outre, en fonction de leur destination, des compléments tels que dossiers (25, 38), accoudoirs (28, 36) ou seconde partie d'assise (56) rapportés sur l'un au moins des bâtis.

## Patentansprüche

1. Klappmöbel mit einer Stützoberfläche (5, 5b) bzw. Sitzfläche und vier Füßen (3, 4, 3a, 3b), gebildet aus zwei Untereinheiten bzw. Gestellen, die jeweils zwei Füße tragen, wobei wenigstens eines (1, 1a, 1 b) der Gestelle wenigstens einen Teil der Sitzfläche (5, 5b) trägt, an die zwei quer dazu gerichtete Füße (3, 3a, 3b) angrenzen, und das zweite Gestell einen mit beiden weiteren Füßen versehenen Rahmen (12) enthält, und jedes der Gestelle nahe seines seinen beiden Füßen (3, 4, 3a, 3b) entgegengesetzten Randes Mittel (8, 15, 9) aufweist, um sich auf dem anderen Gestell abzustützen, wenn sich das Möbel in seiner Gebrauchsstellung befindet, in der die Gestelle (1, 1a, 1b, 2) in bezug auf den Rahmen (12) unter korreliertem Instellungbringen der Sitzfläche ineinandergreifen, und wobei die beiden Gestelle (1, 1a, 1b, 2) aneinander entlang einer Achse (AA) angelenkt sind, die zwischen den in der Gebrauchsstellung durch die genannten Abstützmittel (8, 9, 15) bestimmten, im wesentlichen parallelen Abstützlinien angeordnet ist, dadurch gekennzeichnet, daß die Gelenkachse durch achsartige Elemente (16) verwirklicht ist, welche auf jedem der Seitenränder des Rahmen-Sitzflächen-Paares angeordnet sind und den Rahmen mit der Sitzfläche positiv verbinden, wobei die genannte Achse im wesentlichen in der Mitte zwischen den genannten beiden Abstützlinien angeordnet ist.

2. Möbel nach Anspruch 1, dadurch gekennzeichnet, daß, um die genannten Abstützungen zu ermöglichen, der Rahmen (12) eines der Gestelle (1, 1a, 1b) zwei gegenüberliegende Traversen (8, 10) enthält, gegen die die Sitzfläche (5) in der Gebrauchsstellung anschlägt, wobei die eine (10) dieser Traversen unter der Sitzfläche (5) und die andere (8) darüber angeordnet ist.

3. Möbel nach Anspruch 1 oder 2, dadurch gekennzeichnet, daß das eine (1) der Gestelle den Hauptteil der Sitzfläche trägt, während das andere (2) einen ausgenommenen Rahmen (12) enthält, dessen Sitzflächenelemente (8) in der Gebrauchsstellung Anschläge für das erstere (1) bilden.

4. Möbel nach einem der Ansprüche 1 bis 3, dadurch gekennzeichnet, daß der Rahmen (12) eines (2) der Gestelle in der Gebrauchsstellung um das andere Gestell (1) herum angeordnet ist.

5. Möbel nach einem der Ansprüche 1 bis 4, dadurch gekennzeichnet, daß das eine (1) der Gestelle nur die Sitzfläche (5) und zwei Füße (3) enthält, während das andere Gestell (2) nur den Rahmen (12) und die zwei anderen Füße (4) enthält, so daß ein Schemel gebildet ist.

6. Möbel nach einem der Ansprüche 1 bis 4, dadurch gekennzeichnet, daß das eine (1) der Gestelle nur die Sitzfläche (5) und zwei Füße (3) enthält, während das andere Gestell einen Rahmen (12) enthält, der auf einer Seite zwei Füße (4) und auf der anderen die sich in entgegengesetzter Richtung erstreckt Holme (24) einer Rückenlehne (25) enthält, so daß ein Stuhl gebildet ist.

7. Möbel nach Anspruch 6, dadurch gekennzeichnet, daß die Holme (24) der Rückenlehne angelenkte Armlehnen (28) tragen, die in der zusammengeklappten Stellung des Sitzes entlang diesen Holmen (24) zurückgeklappt werden können.

8. Möbel zur Verwendung als Sitz, nach Anspruch 6, dadurch gekennzeichnet, daß in der zusammengeklappten Stellung ein ausreichender Raum zwischen der Sitzfläche (5) und der Rückenlehne (25) freigehalten ist, um das Halten von Kissen (22) zu ermöglichen.

9. Möbel nach einem der Ansprüche 1 bis 5, dadurch gekennzeichnet, daß der Rahmen (12) eines der Gestelle zwei andere Gestelle (1a, 1b) umgibt, die symmetrisch angeordnet sind und jeweils eine Sitzfläche (5a, 5b) und zwei Füße (3a, 3b) enthalten, so daß ein Klapptisch gebildet ist.

10. Möbel nach Anspruch 9, dadurch gekennzeichnet, daß der Rahmen eine komplementäre Stützoberfläche (56) enthält, die zwischen den zwei Sitzflächen (5a, 5b) der die Füße (3a, 3b) tragenden, gelenkig verbundenen Gestelle (1a, 1 b) angeordnet ist, wenn diese in Gebrauchsstellung sind.

11. Möbel nach einem der Ansprüche 1 bis 10, dadurch gekennzeichnet, daß in der Gebrauchsstellung jedes Paar Füße (3, 4, 3a, 3b) mit dem gegen das andere Paar Füße gerichteten Teil der Sitzfläche (5, 5a, 5b) einen stumpfen Winkel bildet.

12. Möbel nach einem der Ansprüche 1 bis 4, dadurch gekennzeichnet, daß das eine (1) der Gestelle nur die Sitzfläche (5) und zwei Füße (3) und das andere Gestell (2) einen Rahmen enthält, der auf einer Seite zwei Füße (4) und auf der anderen Seite zwei Holmelemente (24) trägt, die durch Armlehnen (36) verlängert sind, welche sich im wesentlichen parallel zu dem Rahmen erstrecken, wobei der Rahmen weiters eine angelenkte Rückenlehne (38) trägt, und daß ferner Mittel (46,48,52) vorgesehen sind, um die Neigung der Rückenlehne (38) einzustellen, so daß ein Sessel mit einstellbarer Rückenlehne gebildet ist.

13. Möbel nach Anspruch 12, dadurch gekennzeichnet, daß die Mittel zum Einstellen der Neigung der Rückenlehne an letzterer eine in einem Langloch (46) jedes Holmelementes (24) des Gestells (2) verschwenkbare Achse und einen Zapfen (48) enthalten, der imstande ist, in eine der gestaffelten Einkerbungen einer Zahnstange (52) einzudringen, die in der Dicke dieses Holmelementes (24) angebracht ist.

14. Satz Modulmöbel nach einem der Ansprüche 1 bis 4, 8 oder 11 bis 13, dadurch gekennzeichnet, daß sie weiters je nach ihrer Bestimmung Ergänzungen, wie Rückenlehnen (25, 38), Armlehnen (28, 36) oder einen auf wenigstens einem der Gestelle angesetzten zweiten Sitzflächenteil (56) besitzen.

## Claims

1. Folding furniture unit having a bearing surface (5, 5b) - or seating element - and four legs (3, 4, 3a, 3b) and constituted by two sub-assemblies - or support structures - each of which carries two legs, at least one of the support structures (1, 1a, 1b) being intended to carry at least part of the seating element (5, 5b) to which are secured two transversely oriented legs (3, 3a, 3b) and the second support structure comprising a frame (12) provided with the other two legs, each support structure being provided in the vicinity of its edge opposite to its two legs (3, 4, 3a, 3b) with means (8, 15, 9) for bearing on the other support structure when the furniture unit is in its service position in which the support structures (1, 1a, 1b, 2) engage relatively to the frame (12) with correlative positioning of the seating element, the two support structures (1, 1a, 1b, 2) being pivoted to each other about an axis (AA) located between the two substantially parallel bearing lines defined in the service position by the aforesaid bearing means (8, 9, 15), characterized in that the pivotal axis is materialized by components (16) of the pivot-pin type placed on each of the side members of the frame-seating element pair and providing a positive coupling between the frame and the seating element, the said pivot-pin being located substantially at the mid-point between the two aforesaid bearing lines.

2. Furniture unit in accordance with claim 1, characterized in that, in order to permit the aforesaid bearing actions, the frame (12) of one of the support structures (1, 1a, 1b) comprises two opposite cross-members (8, 10) against which the seating element (5) is abuttingly applied in the service position, one of these cross-members (10) being placed beneath the seating element (5) and the other (8) being placed above.

3. Furniture unit in accordance with either of claims 1 or 2, characterized in that one of the support structures (1) carries the greater part of the seating element whereas the other support structure (2) comprises a hollowed-out frame (12) in which the components of the seating element (8) constitute stops for the former (1) in the service position.

4. Furniture unit in accordance with any one of claims 1 to 3, characterized in that the frame (12) of one of the support structures (2) is placed around the other support structure (1) in the service position.

5. Furniture unit in accordance with one of claims 1 to 4, characterized in that one of the support structures (1) comprises only the seating element (5) and two legs (3), the other support structure (2) only comprising the frame (12) and the other two legs (4) in such a manner as to form a stool.

6. Furniture unit in accordance with one of claims 1 to 4, characterized in that one of the support structures (1) comprises only the seating element (5) and two legs (3), the other support structure comprising a frame (12) which, on one side, carries two legs (4) and, on the other side, carries the upright members (24) of a seat-back (25) which extends in the opposite direction in order to form a chair.

7. Furniture unit in accordance with claim 6, characterized in that the upright members (24) of the seat-back carry articulated arm-rests (28) which can be folded-back along these upright members (24) in the foided position of the seat.

8. Furniture unit for use as a seat in accordance with claims 6, characterized in that, in the folded position, a sufficient space is left between the seating element (5) and the seat-back (25) in order that the cushions (22) may be held in position.

9. Furniture unit in accordance with one of claims 1 to 5, characterized in that the frame (12) of one of the support structures surrounds two other support structures (1a, 1b) which are arranged symmetrically and are each provided with a seating element (5a, 5b) and two legs (3a, 3b) in order to constitute a folding table.

10. Furniture unit in accordance with claim 9, characterized in that the frame has a complementary bearing surface (56) disposed between the two seating elements (5a, 5b) of the articulated support structures (1a, 1b) which carry the legs (3a, 3b) when these latter are in the service position.

11. Furniture unit in accordance with one of claims 1 to 10, characterized in that, in the service position, each pair of legs (3, 4, 3a, 3b) forms an obtuse angle with that portion of the seating element (5, 5a, 5b) which is directed towards the other pair of legs.

12. Furniture unit in accordance with one of claims 1 to 4, characterized in that one of the frames (1) comprises only the seating element (5) and two legs (3) and that the other support structure (2) has a frame which, on one side, carries two legs (4) and, on the other side, carries two upright members (24) extended by arm-rests (36) which extend in a direction substantially parallel to the frame, the frame also carrying an articulated seat-back (38), means (46, 48, 52) being provided in addition for adjusting the slope of the seat-back (38) in order to constitute an arm-chair having an adjustable seat-back.

13. Furniture unit in accordance with claim 12, characterized in that the means for adjusting the slope of the seat-back comprise on this latter a pin pivotally mounted in an elongated slot (46) of each upright member (24) of the support structure (2) and a stud (48) which is capable of penetrating into one of the spaced recesses of a rack (52) formed within the thickness of this upright member (24).

14. Set of modular furniture units in accordance with one of claims 1 to 4, 8 or 11 to 13, characterized in that they comprise in addition, as a function of their intended use, complementary parts such as seat-backs (25, 38), arm-rests (28, 36) or a second part of seating element (56) which are additionally mounted on at least one of the support structures.
